# EUROPÄISCHE PATENTSCHRIFT

(11) **EP 2 570 527 B1**
(45) Veröffentlichungstag und Bekanntmachung des Hinweises auf die Patenterteilung: **26.02.2020**
(21) Anmeldenummer: 12006062.9
(22) Anmeldetag: 25.08.2012
(51) Int. Cl.: D01H 13/10, D01H 7/86

(54) **Ergänzungsbausatz für ein Fadenlieferwerk**
Retrofit for a thread supplier
Rattrapage pour un système d'appel de fil

(30) Priorität: 16.09.2011 DE 102011113614
(43) Veröffentlichungstag der Anmeldung: 20.03.2013
(73) Patentinhaber: Saurer Technologies GmbH & Co. KG, 47804 Krefeld (DE)
(72) Erfinder: Pede-Vogler, Walter, 87471 Durach (DE)
(74) Vertreter: Weichel, Michaela

(56) Entgegenhaltungen:
- WO-A1-2009/052846
- DE-B3-102004 001 033
- US-A- 4 526 329
- US-A1- 2006 042 220

## Beschreibung

Die Erfindung betrifft einen Ergänzungsbausatz für zumindest eine Arbeitsstelle von Zwirn- oder Kabliermaschinen gemäß dem Oberbegriff des Anspruches 1. Des Weiteren betrifft die Erfindung eine Zwirn- oder Kabliermaschine umfassend einen solchen Ergänzungsbausatz.

Im Zusammenhang mit Zwirn- oder Kabliermaschinen ist es bekannt, um stabile Laufverhältnisse beim Betrieb einer Kablierspindel zu gewährleisten, die im Fadenballon durch den umlaufenden Faden entstehenden Fliehkräfte durch entsprechende Gegenkräfte im zulaufenden Außenfaden im Gleichgewicht zu halten.

Diese Gegenkräfte werden zum Beispiel gebildet aus der Summe der Reibkräfte in der Kablierspindel, auf der Speicherscheibe, auf dem Fadenlaufweg sowie durch eine Fadenbremse.

Die Fadenbremse ist in der Regel einstellbar, so dass den je nach Titer, Garnart oder Fadenpräparation unterschiedlichen Lauf- und Kräfteverhältnissen Rechnung getragen werden kann.

Im Zusammenhang mit Zwirn- oder Kabliermaschinen finden als Fadenbremsen oft Hysteresebremsen Verwendung, die, mit speziell geformten Friktionsrädchen ausgestattet, einen fein dosierten und schonenden Einsatz der Bremskräfte ermöglichen.

Derartige Zwirn- oder Kabliermaschinen mit Einrichtungen zur Einstellung der Fadenspannung des Innenfadens und/oder des Außenfadens sind in verschiedenen Patentanmeldungen, beispielsweise in der DE 41 21 913 A1, in der DE 100 30 888 B4 oder in der EP 1 167 597 B1 zum Teil recht ausführlich beschrieben.

Die US 2006/042220 A1 beschreibt eine Garnbearbeitungsmaschine mit einer Multifilamentgarnherstellungseinheit sowie ein Garnqualitätssicherungsverfahren bei der Herstellung eines Multifilamentgarns mit einem Fadenspannungsregelungsmodul, das ein für den Betrieb der betreffenden Textilmaschine zwingend notwendig Bauteil ist.

Bei den durch die DE 100 30 888 B4 oder die EP 1 167 597 B1 bekannten Kablierspindeln wird beispielsweise auf eine Speicherscheibe verzichtet und stattdessen die Fadenspannung im Wesentlichen durch einen mit der Kablierspindel rotierenden Topf geregelt, der die Ausbildung eines freien Fadenballons bis auf einen Restballon weitgehend unterbindet.
Die bekannten Kablierspindeln sind jeweils außerdem mit arbeitsstelleneigenen Einrichtungen zur Einstellung der Fadenspannung des Außenfadens ausgestattet, die unterschiedlich ausgebildet sein können.
In der DE 100 30 888 B4 ist zum Beispiel beschrieben, dass diese Einrichtung entweder als Fadenbremse ausgebildet ist oder als eine Einrichtung, mit der der Außenfaden nicht nur gebremst, sondern auch aktiv gefördert werden kann.
Die durch die EP 1 167 597 B1 bekannte Fadenbeeinflussungseinrichtung ist vorzugsweise ebenfalls als aktives Lieferwerk ausgebildet.

Bei den durch die DE 100 30 888 B4 oder die EP 1 167 597 B1 bekannten Kabliervorrichtungen hat sich allerdings der Einsatz eines mitrotierenden Topfes als nachteilig erwiesen, da der Topf einerseits einem nicht unwesentlichen Verschleiß durch den rotierenden Außenfaden ausgesetzt ist und anderseits als rotierende Masse vom Spindelantrieb mitbewegt werden muss. Zudem verursacht die Luftreibung des Topfes zusätzliche Verluste, die durch den Spindelantrieb kompensiert werden müssen.

Durch die DE 41 21 913 A1 ist eine Kablierspindel bekannt, bei der die Fadenspannung eines Innenfadens und eines Außenfadens mittels Verstelleinrichtungen derart beeinflusst wird, dass die Fäden im Kablierpunkt die gleiche Fadenspannung und die gleiche Fadengeschwindigkeit aufweisen.

Der Innenfaden wird dabei durch eine Innenfadenbremse beaufschlagt, deren Bremswirkung in Abhängigkeit von der Außenfaden-/Ballonfadenspannung gesteuert wird.

Der Außenfaden wird von der Außenfadenbremse ausgehend zentrisch in die Kablierspindel eingeführt und tritt an einer rotierenden Speicherscheibe, die unterhalb des Zwirntellers an der Kablierspindel befestigt ist, radial aus.
Der Außenfaden umschlingt die Speicherscheibe dabei zumindest teilweise, bevor der Faden über den äußeren Rand des Zwirntellers in einen freien Fadenballon überführt wird.

Da die Form und der Durchmesser eines freien Fadenballons die Energieaufnahme an jeder Kablierspindel maßgeblich mitbestimmt, ist des Weiteren, beispielsweise durch die DE 10 2008 033 849 A1, bereits vorgeschlagen worden, die Zufuhrgeschwindigkeit des Außenfadens mittels eines aktiven Fadenlieferwerkes so einzustellen, dass sich keine Fadenspeicherung einstellt, sondern die Fadenspannung einen Wert annimmt, der den Durchmesser des die Spindel umkreisenden freien Fadenballons in Abhängigkeit von der Geometrie der Spindel minimiert.
Mit der durch die DE 10 2008 033 849 A1 bekannten Ausführungsform einer Kablierspindel konnten während des Betriebes gegenüber den bis dahin bekannten Kablierspindeln erhebliche Energieeinsparungen erzielt werden.

Der Erfindung liegt ausgehend vom vorstehend beschriebenen Stand der Technik die Aufgabe zugrunde, einen Ergänzungsbausatz zu entwickeln, der es ermöglicht, auch bei bereits in der Praxis im Einsatz befindlichen Zwirn- oder Kabliermaschinen den Energieverbrauch deutlich zu senken.

Diese Aufgabe wird erfindungsgemäß durch einen Ergänzungsbausatz gelöst, der durch die Merkmale des Anspruches 1 gekennzeichnet ist.

Vorteilhafte Ausführungsformen der Erfindung sind Gegenstand der Unteransprüche.

Die erfindungsgemäße Verwendung eines nachrüstbaren Ergänzungsbausatzes hat insbesondere den Vorteil, dass auf relativ einfache und kostengünstige Weise auch Arbeitsstellen von bereits im Einsatz befindlichen Zwirn- oder Kabliermaschinen nachträglich noch so modifiziert werden können, dass ihr Energieverbrauch deutlich vermindert wird.
Durch den Einsatz derartiger Ergänzungsbausätze wird es auch bei älteren Zwirn- oder Kabliermaschinen möglich, die Fadenspannung des Außenfadens so einzustellen, dass der Durchmesser des die Kablierspindel umkreisenden Fadenballons minimiert ist, wodurch eine Einsparung der Energieaufnahme an der Kablierspindel von 20% bis 30% erreichbar wird.
Das bedeutet, viele ältere Zwirn- oder Kabliermaschinen können in Punkto Energieverbrauch relativ problemlos auf einen Standard angehoben werden, der nahezu dem Standard von Zwirn- oder Kabliermaschinen entspricht, die, wie in der DE 10 2008 033 849 A1 beschrieben, ausgerüstet sind.

Der Ergänzungsbausatz weist einen definiert ansteuerbaren Antrieb zum Rotieren eines Fadenfriktionsrads auf.
Mittels des Antriebs sind die Fadengeschwindigkeit und damit die Fadenspannung des über das Friktionsrad laufenden Außenfadens fein dosierbar.

Das heißt, durch den erfindungsgemäßen Ergänzungsbausatz ist stets eine schonende Behandlung des Außenfadens gewährleistet. Durch die kontinuierliche Anpassung der Fadengeschwindigkeit werden außerdem Schwankungen bei der Lieferung des Fadens, was zu einem Bruch des Fadens oder zu einem Zusammenfallen des Fadenballons führen kann, zuverlässig vermieden.
Dabei wird als eine Stellgröße für die Fadenspannung die Fadengeschwindigkeit verwendet, wobei die Fadenspannung vor oder nach der Ausbildung des Fadenballons an der Spindel bestimmt wird.
Alternativ kann als Stellgröße für die Fadenspannung allerdings auch die Leistungsaufnahme eines dem Rotieren der Kablierspindel dienenden Antriebes verwendet werden.
Das heißt, die Fadengeschwindigkeit beeinflusst über die Fadenspannung, wie bereits ausgeführt, den Durchmesser des freien Fadenballons, dessen Dimension maßgeblich für die Leistungsaufnahme des zugehörigen Antriebes ist.
Denkbar ist auch eine Kombination der genannten Stellgrößen, um die Fadenspannung möglichst präzise zu regeln, wobei die erforderliche Überwachung der Fadenspannung vorzugsweise elektronisch und/oder mechanisch durchgeführt werden kann.
Die Steuereinrichtung für die Antriebe des Ergänzungsbausatzes kann in die vorhandene zentrale Steuereinrichtung der Maschine integriert werden.

In vorteilhafter Ausführungsform weist der Ergänzungsbausatz, wie im Anspruch 2 beschrieben, zwei separat ansteuerbare Antriebe auf, an die jeweils ein Fadenfriktionsrad zur Beaufschlagung eines Außenfadens angeschlossen ist. Ein solcher Ergänzungsbausatz ist dabei über das Gehäuse an Wandungen benachbarter Arbeitsstellen festgelegt festlegbar.
Eine solche Ausbildung hat den großen Vorteil, dass gleichzeitig die Außenfäden zweier benachbarter Arbeitsstellen befördert werden können, wobei aufgrund einer separaten Ansteuerung der Antriebe trotzdem eine getrennte Behandlung der Außenfäden problemlos möglich ist.

Wie in den Ansprüchen 3 und 4 beschrieben, sind die Antriebe über Steuerleitungen an arbeitsstelleneigene Reglerboxen angeschlossen, die mittels eines Datenbusses mit einer zentral angeordneten Steuereinrichtung der Zwirn- oder Kabliermaschine verbunden sind. Zum Einstellen der angestrebten Fadenspannung der Außenfäden sind die Antriebe so ansteuerbar, dass stets die dafür erforderliche Fadengeschwindigkeit der Außenfäden gewährleistet ist.
Das heißt, die Fadenspannung der Außenfäden wird von den Antrieben über die Fadengeschwindigkeit so eingestellt, dass die zugehörigen Fadenballone stets ihren, jeweils durch den Durchmesser des Spulenaufnahmetopfes der zugehörigen Kablierspindel vorgegebenen minimalen Durchmesser aufweisen.

Gemäß Anspruch 5 ist vorgesehen, dass die Antriebe des Ergänzungsbausatzes bzw. des Fadenlieferwerks die Fadengeschwindigkeit der Außenfäden sowohl im Sinne "Beschleunigen" als auch im Sinne "Abbremsen" beeinflussen können.
Auf diese Weise ist eine sichere und einfache Einstellung der jeweils erforderlichen Fadenspannung der Außenfäden möglich.

Die Antriebe sind, wie im Anspruch 6 beschrieben, vorzugsweise als Schrittmotoren ausgebildet.
Derartige Schrittmotoren stellen in der Antriebstechnik bewährte, im Handel kostengünstig zu erwerbende Großserienteile dar.

Wie im Anspruch 7 dargelegt, ist in vorteilhafter Ausführungsform vorgesehen, dass die Fadenfriktionsräder des Ergänzungsbausatzes so im Fadenlaufweg zweier Außenfäden angeordnet sind, dass sie in Fadenlaufrichtung jeweils hinter den Fadenfriktionsrädern der vorhandenen arbeitsstelleneigenen Fadenbremsen positioniert sind.
Durch eine solche Anordnung wird sichergestellt, dass bei jedem Betriebszustand, das heißt, sowohl beim Anfahren einer Arbeitsstelle, als auch während des regulären Kablierbetriebes, an den Fadenbremsen ein mit Zugspannung beaufschlagter Außenfaden vorliegt.

Die arbeitsstelleneigenen Fadenbremsen sind vorzugsweise als definiert ansteuerbare Hysteresebremsen ausgebildet.
Solche Hysteresebremsen weisen insbesondere den Vorteil auf, dass die erzeugte Kraft/das erzeugte Moment nicht geschwindigkeits- bzw. drehzahlabhängig sind, das heißt, eine Hysteresebremse weist vom Stillstand bis zu einer konstruktiv vorgegeben Maximaldrehzahl stets ein gleichmäßiges Bremsmoment auf, das im Bedarfsfall selbstverständlich exakt einstellbar ist.

Wie im Anspruch 8 beschrieben, ist die Steuereinrichtung für die Antriebe und/oder die arbeitsstelleneigenen Reglerboxen so ausgebildet, dass sie erst nach dem Hochfahren einer Arbeitsstelle und während des anschließenden Zwirn- oder Kablierbetriebs über das Fadenlieferwerk des Ergänzungsbausatzes die jeweilige Fadenspannung des Außenfadens einstellen.
Das bedeutet, die Steuereinrichtung für die Antriebe und/oder die Reglerboxen stellen die Fadenspannung der Außenfäden mittels des erfindungsgemäßen Ergänzungsbausatzes zwar während der meisten Zeit des Kablierbetriebes, nicht jedoch während des Anfahrens der Arbeitsstellen ein.

Die Arbeitsstellen werden in bewährter Weise unter Nutzung der bereits zuvor vorhandenen arbeitsstelleneigenen Fadenbremsen auf Betriebsdrehzahl hochgefahren.

Die Erfindung wird nachfolgend anhand eines in den Zeichnungen dargestellten Ausführungsbeispiels näher erläutert.

Es zeigt:
- Fig. 1: eine schematisierte Vorderansicht einer Zwirn- oder Kabliermaschine, deren Arbeitsstellen mit den erfindungsgemäßen Ergänzungsbausätzen ausgestattet sind,
- Fig. 2: eine schematisierte Ansicht auf einige der Arbeitsstellen der in Fig. 1 dargestellten Zwirn- oder Kabliermaschine,
- Fig. 3: eine Detailansicht eines Ergänzungsbausatzes mit Fadenlieferwerk sowie den Fadenlaufweg des Außenfadens in diesem Bereich,
- Fig. 4: den erfindungsgemäßen Ergänzungsbausatz in Vorderansicht,
- Fig. 5: den Ergänzungsbausatz gemäß Fig. 4 in Seitenansicht,
- Fig. 6: den Ergänzungsbausatz gemäß Fig. 4 in Draufsicht sowie im Schnitt.

In der Fig. 1 ist in schematisierter Vorderansicht eine Zwirn- oder Kabliermaschine 1 dargestellt.
Derartige Textilmaschinen weisen im Bereich ihrer Maschinenlängsseiten jeweils eine Vielzahl identischer Arbeitsstellen 2 auf.
Außerdem verfügen derartige Textilmaschinen in der Regel über eine maschinenendseitig angeordnete Antriebs- und Bedienungseinheit 8, in der beispielsweise die benötigten Energieeinrichtungen, verschiedene Antriebe sowie eine zentrale Steuereinrichtung 32 installiert sind.
Im Ausführungsbeispiel weist die Zwirn- oder Kabliermaschine 1 des Weiteren ein Spulentransportsystem auf, dessen schematisch dargestellte Abgabestelle mit der Bezugszahl 10 gekennzeichnet ist.

Wie bekannt, verfügen die Arbeitsstellen 2 von Zwirn- oder Kabliermaschinen 1 mit Außenfadenzuführung jeweils über ein Gatter 3, welches der Aufnahme mindestens einer ersten Vorlagespule 4 dient, von der ein so genannter Außenfaden 5 abgezogen wird.
Derartige Arbeitsstellen 2 weisen des Weiteren, was in den Figuren der vorliegenden Anmeldung aus Gründen der besseren Übersichtlichkeit nicht näher dargestellt ist, jeweils eine Kablierspindel auf, die von einem Spindelantrieb angetrieben wird. Bei einem solchen Spindelantrieb kann es sich um einen Motor handeln, der die Kablierspindel direkt antreibt, oder um einen indirekten Antrieb, zum Beispiel um einen Riemenantrieb. Die im Ausführungsbeispiel der Fig. 1 jeweils hinter einer verschiebbar gelagerten Schutzwand 6 angeordnete Kablierspindel trägt auf einem an der Kablierspindel angeordneten stationären Spulentopfboden, wie üblich, außerdem eine zweite Vorlagespule, von der ein so genannter Innenfaden über Kopf abgezogen wird, der oberhalb der Kablierspindel einer Ballonöse oder einem Ausgleichssystem 7 zugeführt wird.

Wie in Fig. 2 dargestellt, wird der von der ersten Vorlagespule 4, die im Gatter 3 bevorratet ist, abgezogene Außenfaden 5 zunächst einer Fadenspannungsbeeinflussungsvorrichtung zugeführt, mittels der die Fadenspannung des Außenfadens 5 variiert bzw. eingestellt werden kann.
Wie insbesondere aus den Figuren 2 und 3 ersichtlich, besteht diese Fadenspannungsbeeinflussungsvorrichtung im Wesentlichen aus einer vorzugsweise als Hysteresebremse ausgebildeten arbeitsstelleneigenen Fadenbremse 11 sowie einem in einem nachrüstbaren Ergänzungsbausatz 12 angeordneten, aktiven Fadenlieferwerk 13.
Die Hysteresebreme 11 steht mit einer vorhandenen Steuerungseinrichtung 32 in Verbindung. Für die Steuerung der Antriebe 27, 27', 27'' von Fadenfriktionsrädern 14 der Lieferwerke 13 ist eine weitere Steuerungseinrichtung 9 vorhanden, die in die vorhandene Steuereinrichtung integriert oder separat ausgebildet sein kann.
Alternativ können mehrere Steuerungseinrichtungen vorgesehen sein, die zum Beispiel sektionsweise angeordnet sind. Die Steuereinrichtung 9 ist über einen Datenbus 28 mit Reglerboxen 9' an den Arbeitsstellen 2 gekoppelt, die ihrerseits mit Mess- und Regeleinrichtungen ausgestattet sind, um arbeitsstellenspezifisch die Regelung der Fadengeschwindigkeit und damit der Fadenspannung regeln können.

Die jeweilige Hysteresebreme 11 und der Ergänzungsbausatz 12 sind, wie üblich, in Fadenlaufrichtung F gesehen vor der Kablierspindel installiert.

Das heißt, der von der ersten Vorlagespule 4 kommende Außenfaden 5 umläuft zunächst das Fadenfriktionsrad 30 der Hysteresebremse 11, wird dann durch das Fadenfriktionsrad 14 des Fadenlieferwerkes 13 beaufschlagt und über eine Umlenkrolle 15 in einen Fadenleitkanal 16 abgelenkt.
Über den Fadenleitkanal 16 gelangt der Außenfaden 5 dann zur Kablierspindel, wo er durch die Drehachse in den Spindelantrieb ein- und unterhalb des Zwirntellers wieder aus dem Spindelantrieb austritt.
Der Außenfaden 5 umkreist anschließend die Kablierspindel unter Ausbildung eines freien Fadenballons.
Eine Ballonöse beziehungsweise das Ausgleichssystem 7 in denen der von der ersten Vorlagespule 4 abgezogene Außenfaden 5 und der von der zweiten Vorlagespule abgezogene
Innenfaden zusammengeführt werden, bestimmt dabei die Höhe des sich ausbildenden freien Fadenballons. Im Ausgleichssystem 7 befindet sich der Kablierpunkt, in dem der Außenfaden 5 und der Innenfaden zusammenlaufen.

Wie aus Fig. 2 ersichtlich, ist oberhalb des Kablierpunktes eine Abzugsvorrichtung 17 angeordnet, mittels der der kablierte
Faden abgezogen und über ein Ausgleichselement, beispielsweise einen Tänzerarm 18, einer Aufwickelvorrichtung 19 zugeführt wird.
Die Aufwickelvorrichtung 19 weist, wie üblich, eine Antriebswalze 20 sowie eine Fadenchangiereinrichtung 21 auf. Mittels der Fadenchangiereinrichtung 21 wird der kablierte
Faden auf eine durch die Antriebswalze 20 reibschlüssig angetriebene, in einem Spulenrahmen 22 gehaltene Kreuzspule 23 aufgewickelt.

Der erfindungsgemäße, nachrüstbare Ergänzungsbausatz 12 verfügt, wie insbesondere aus den Figuren 4 - 6 ersichtlich, über ein Gehäuse 26, das beispielsweise mittels Schraubenbolzen 31 oder dgl. an den Wandungen 24, 25 von Arbeitsstellen 2 einer Zwirn- oder Kabliermaschine 1, zum Beispiel lösbar, festlegbar ist. Im Gehäuse 26 sind in entsprechenden Lagereinrichtungen abgestützte Antriebe 27A und 27B gelagert, auf deren Motorwelle jeweils ein Fadenfriktionsrad 14 angeordnet ist.
Die Motorwellen der Antriebe 27A, 27B sind vorzugsweise so geneigt angeordnet, dass eine problemlose Überführung der Außenfäden 5 von den Fadenfriktionsrädern 14 der Fadenlieferwerke 13 auf die Umlenkrollen 15 gewährleistet ist.

Um eine Überhitzung der Antriebe 27A, 27B zu verhindern, weist das Gehäuse 26 außerdem Belüftungsschlitze 29 auf.

Die Antriebe 27A, 27B, die über die Fadenfriktionsräder 14 die Fadengeschwindigkeit und damit auch die Fadenspannung der Außenfäden 5 vorgeben, sind des Weiteren über Steuerleitungen 28' jeweils an Reglerboxen und diese wiederum über einen Datenbus 28 an eine Steuerungseinrichtung 9 sowie über (nicht dargestellte) Versorgungsleitungen an die Energieversorgungseinrichtung der Zwirn- oder Kabliermaschine angeschlossen.

## Patentansprüche

1. Ergänzungsbausatz (12) für zumindest eine Arbeitsstelle (2) von Zwirn- oder Kabliermaschinen, wobei Arbeitsstellen der Zwirn- oder Kabliermaschine zur Erzeugung einer Fadenspannung in den Außenfäden arbeitsstelleneigene Fadenbremsen aufweisen,
umfassend
- ein Gehäuse (26), mit dem er an den Wandungen (24, 25) der Arbeitsstelle (2) festlegbar ist,
- ein Fadenlieferwerk (13) mit wenigstens einem im Gehäuse (26) über eine Lagereinrichtung abgestützt gelagerten, definiert ansteuerbaren Antrieb (27) zum Rotieren eines Fadenfriktionsrads (14) des Fadenlieferwerks (13),
- eine Steuereinrichtung (9) zur Steuerung des Antriebs (27), die in eine vorhandene zentrale Steuereinrichtung (32) der Zwirn- oder Kabliermaschine integriert oder separat ausgebildet ist.

2. Ergänzungsbausatz (12) nach Anspruch 1, **dadurch gekennzeichnet, dass** das Gehäuse an Wandungen (24, 25) benachbarter Arbeitsstellen (2) festlegbar ist und der wenigstens eine steuerbare Antrieb (27) als zwei separat ansteuerbare Antriebe (27A, 27B) ausgebildet ist, an die jeweils ein Fadenfriktionsrad (14) zur Beaufschlagung eines Außenfadens (5) angeschlossen ist.

3. Zwirn- oder Kabliermaschine mit einem Ergänzungsbausatz (12) nach Anspruch 2, **dadurch gekennzeichnet, dass** die Antriebe (27; 27A, 27B) über Steuerleitungen (28) an arbeitsstelleneigene Reglerboxen (9') angeschlossen sind, die über einen Datenbus mit der zentralen Steuereinrichtung (32) an der Zwirn- oder Kabliermaschine (1) verbunden sind.

4. Zwirn- oder Kabliermaschine mit einem Ergänzungsbausatz (12) nach Anspruch 2, **dadurch gekennzeichnet, dass** die Antriebe (27; 27A, 27B) zum Rotieren des Friktionsrads (14) so ansteuerbar sind, dass die Fadengeschwindigkeit zur Erzielung der angestrebten Fadenspannung der Außenfäden (5) eingestellt wird.

5. Zwirn- oder Kabliermaschine nach Anspruch 3, **dadurch gekennzeichnet, dass** mittels der Antriebe (27; 27A, 27B) die Fadengeschwindigkeit des Außenfäden (5) sowohl im Sinne "Beschleunigen" als auch im Sinne "Abbremsen" änderbar ist.

6. Ergänzungsbausatz (12) nach Anspruch 2 , **dadurch gekennzeichnet, dass** die Antriebe (27; 27A, 27B) als Schrittmotoren ausgebildet sind.

7. Zwirn- oder Kabliermaschine mit einem Ergänzungsbausatz (12) nach Anspruch 2 oder 6 oder Zwirn- oder Kabliermaschine nach einem der Ansprüche 3 bis 5, **dadurch gekennzeichnet, dass** der Ergänzungsbausatz (12) so im Fadenlaufweg zweier Außenfäden (5) angeordnet ist, dass seine Fadenfriktionsräder (14) jeweils in Fadenlaufrichtung (F) nach den Fadenfriktionsrädern (30) der vorhandenen, arbeitsstelleneigenen Fadenbremsen (11) angeordnet sind.

8. Zwirn- oder Kabliermaschine nach Anspruch 7, **dadurch gekennzeichnet, dass** die Steuereinrichtung (9) für die Antriebe (27, 27', 27") und/oder die Regelboxen (9') zumindest nach Anspruch 3 so ausgebildet sind, dass sie erst nach dem Hochfahren einer Arbeitsstelle (2) und während des anschließenden Zwirn- oder Kablierbetriebes über das Fadenlieferwerk (13) des Ergänzungsbausatzes (12) die jeweilige Fadenspannung einstellen.

## Claims

1. Supplemental kit (12) for at least one workstation (2) of twisting or cabling machines, workstations of the twisting or cabling machine having thread brakes particular to each workstation in order to produce a thread tension in the outer threads,
comprising
- a housing (26), by means of which the supplemental kit (12) can be fastened to the walls (24, 25) of the workstation (2),
- a thread delivery unit (13) having at least one drive (27) for rotating a thread friction wheel (14) of the thread delivery unit (13), which drive (27) is mounted in the housing (26) with support by means of a bearing device and can be controlled in a defined manner,
- a control device (9) for controlling the drive (27), which control device (9) is integrated into a present central control device (32) of the twisting or cabling machine or is separate.

2. Supplemental kit (12) according to claim 1, **characterised in that** the housing can be fastened to walls (24, 25) of adjacent workstations (2) and the at least one controllable drive (27) is designed as two separately controllable drives (27A, 27B), to each of which a thread friction wheel (14) for acting on an outer thread (5) is connected.

3. Twisting or cabling machine having a supplemental kit (12) according to claim 2, **characterised in that** the drives (27; 27A, 27B) are connected to controller boxes (9') particular to each workstation by means of control lines (28), which controller boxes (9') are connected to the central control device (32) of the twisting or cabling machine (1) by means of a data bus.

4. Twisting or cabling machine having a supplemental kit (12) according to claim 2, **characterised in that**, in order to rotate the friction wheel (14), the drives (27; 27A, 27B) can be controlled in such a way that the thread speed is set so as to achieve the desired thread tension of the outer threads (5).

5. Twisting or cabling machine according to claim 3, **characterised in that** the thread speed of the outer threads (5) can be changed both in the sense of "accelerating" and in the sense of "braking" by means of the drives (27; 27A, 27B).

6. Supplemental kit (12) according to claim 2, **characterised in that** the drives (27; 27A, 27B) are designed as stepper motors.

7. Twisting or cabling machine having a supplemental kit (12) according to claim 2 or 6 or twisting or cabling machine according to one of claims 3 to 5, **characterised in that** the supplemental kit (12) is arranged in the thread path of two outer threads (5) in such a way that the thread friction wheels (14) of the supplemental kit (12) are arranged downstream of the respective thread friction wheels (30) of the present thread brakes (11) particular to each workstation in the thread running direction (F).

8. Twisting or cabling machine according to claim 7, **characterised in that** the control device (9) for the drives (27, 27', 27") and/or the control boxes (9') at least according to claim 3 are designed in such way they set the particular thread tension by means of the thread delivery unit (13) of the supplemental kit (12) only after a workstation (2) has been started up and during the subsequent twisting or cabling operation.

## Revendications

1. Kit d'extension (12) pour au moins un poste de travail (2) de machines à retordre ou à câbler, sachant que les postes de travail de la machine à retordre ou à câbler présentent, pour générer une tension dans les fils extérieurs, des freins de fils propres aux postes de travail,
comprenant
- un boîtier (26) permettant de le fixer aux parois (24, 25) du poste de travail (2),
- un dispositif d'alimentation en fil (13) avec au moins un entraînement à pilotage défini (27), posé sur roulement via un dispositif de roulement dans le boîtier (26), pour la rotation d'une roue de friction de fil (14) du dispositif d'alimentation en fil (13),
- un dispositif de commande (9) de l'entraînement (27) intégré dans un dispositif de commande centrale (32) existant de la machine à retordre ou à câbler, ou en modèle séparé.

2. Kit d'extension (12) selon la revendication 1, **caractérisé en ce que** le boîtier peut être fixé aux parois (24, 25) des postes de travail (2) adjacents et **en ce que** au moins un entraînement pilotable (27) est formé en tant que deux entraînements pilotables (27A, 27B) distincts, sur chacun desquels une roue de friction (14) est raccordée pour l'alimentation d'un fil extérieur (5).

3. Machine à retordre ou à câbler avec un kit d'extension (12) selon la revendication 2, **caractérisée en ce que** les entraînements (27, 27A, 27B) sont raccordés via des conduites de commande (28) à des boîtiers de régulation (9) propres aux postes de travail, eux-mêmes raccordés via un bus de données au dispositif de commande centrale (32) de la machine à retordre ou à câbler (1).

4. Machine à retordre ou à câbler avec un kit d'extension (12) selon la revendication 2, **caractérisée en ce que** les entraînements (27, 27A, 27B) de rotation de la roue de friction (14) sont pilotables de manière à ce que la vitesse du fil soit ajustable pour atteindre la tension des fils extérieurs (5) visée.

5. Machine à retordre ou à câbler selon la revendication 3 **caractérisée en ce que** la vitesse du fil extérieur (5) est réglée par les entraînements (27, 27A, 27B) tant en « accélération » qu'en « freinage ».

6. Kit d'extension (12) selon la revendication 2, **caractérisé en ce que** les entraînements (27, 27A, 27B) ont la forme de moteurs pas à pas.

7. Machine à retordre ou à câbler avec un kit d'extension (12) selon la revendication 2 ou 6, ou machine à retordre ou à câbler selon l'une des revendications 3 à 5, **caractérisée en ce que** le kit d'extension (12) est agencé de telle manière dans le cheminement des deux fils extérieurs (5) que ses roues de friction de fil (14) sont alignés chacune dans le sens de déroulement du fil (F) après les roues de friction (30) des freins de fil (11) propres aux postes de travail.

8. Machine à retordre ou à câbler selon la revendication 7, **caractérisée en ce que** le dispositif de commande (9) des entraînements (27, 27', 27") et/ou les boîtiers de régulation (9') sont agencés, au moins selon la revendication 3, de manière à régler la tension de fil correspondante la première fois après le démarrage d'un poste de travail (2), puis via le dispositif d'alimentation en fil (13) du kit d'extension (12) pendant le fonctionnement de la machine à retordre ou à câbler.
